# FASCICULE DE BREVET EUROPEEN

(11) **EP 0 479 663 B1**
(45) Date de publication et mention de la délivrance du brevet: **08.03.1995**
(21) Numéro de dépôt: 91402609.1
(22) Date de dépôt: 30.09.1991
(51) Int. Cl.: E05C 17/50, E05C 17/54

(54) **Dispositif d'arrêt de porte pour véhicules**
Türfeststeller für Fahrzeuge
Vehicle door stop

(30) Priorité: 02.10.1990 FR 9012118
(43) Date de publication de la demande: 08.04.1992
(73) Titulaire: POMMIER & CIE, 95072 Cergy Pontoise Cédex (FR)
(72) Inventeur: Froissard,Alain, F-95100 Argenteuil (FR)
(74) Mandataire: Madeuf, René Louis

(56) Documents cités:
- DE-U- 8 901 988
- US-A- 2 595 436
- US-A- 2 643 905
- US-A- 2 924 476
- US-A- 4 286 810

## Description

La plupart des véhicules du commerce, et notamment les véhicules poids-lourd, comportent des fermetures dans leur partie arrière qui sont supportées par des charnières autorisant un pivotement de 270° desdites portes pour que celles-ci soient rabattues contre les côtés latéraux du véhicule lors du chargement et du déchargement.

On connaît cependant par US-A-4 286 810 un dispositif manuel de verrouillage utilisable pour la fixation d'une porte de camion en position ouverte pendant les opérations de chargement et de déchargement. Ce document a ainsi été utilisé pour énoncer le préambule de la revendication 1 annexée dont la partie caractérisante indique les caractéristiques techniques qui, en liaison avec les caractéristiques indiquées dans le préambule, sont celles pour laquelle la protection est recherchée.

Le dispositif d'arrêt de l'invention est destiné à maintenir les portes, dans leur position d'ouverture maximale, et ce dispositif est réalisé de manière qu'il puisse être escamoté en dessous du véhicule lorsque les portes sont fermées et celà sans qu'il y ait à exercer d'autres actions que de tirer et pivoter une poignée d'un angle choisi, par exemple 90°.

Le dispositif de l'invention fait qu'il est inutile de prévoir un verrou quelconque pour le maintenir en position de travail ou de repos, ce qui élimine tout risque de fausse manoeuvre.

La réalisation du dispositif de l'invention fait en outre qu'il est possible de le monter par simple vissage sur des véhicules de caractéristiques très différentes. Dans une réalisation avantageuse, le vissage est prévu de manière que des produits anti-corrosion du véhicule, par exemple une couche de zinc, ne soient pas endommagés lors de la mise en place du dispositif.

Diverses caractéristiques avantageuses de l'invention ressortent d'ailleurs de revendications dépendantes et de la description détaillée qui suit, dans laquelle des formes de réalisation sont représentées, à titre d'exemples non limitatifs, en référence aux dessins annexés.

La fig. 1 est une perspective de la partie arrière d'un véhicule poids lourd muni du dispositif d'arrêt de porte selon l'invention.

La fig. 2 est une perspective du dispositif d'arrêt apparaissant à la fig. 1.

La fig. 3 est une coupe partielle vue sensiblement suivant la ligne III-III de la fig. 2.

La fig. 4 est une coupe-élévation illustrant une variante de réalisation.

La fig. 5 est une coupe prise suivant la ligne V-V de la fig. 4.

La fig. 6 est une coupe d'une variante de la fig. 5.

La fig. 1 montre la partie arrière d'un véhicule poids lourd 1 qui est fermé au moyen de portes 2, 3 pouvant être pivotées d'un angle de 270° afin d'occuper une position pour laquelle elles ferment le véhicule, comme montré pour la porte 2, ou une position pour laquelle elles sont disposées parallèlement à un côté latéral du véhicule, comme le montre la porte 3.

Pour éviter un pivotement accidentel de la porte, placée entre le côté latéral du véhicule, celui-ci est muni du dispositif d'arrêt de porte 4 de l'invention.

Ce dispositif peut occuper deux positions, comme illustré en 4 et 4a. Dans la position illustrée en 4, le dispositif appuie contre la face interne de la porte 3 et dans la position illustrée en 4a, ce dispositif est pivoté de 90° et se trouve placé en dessous du véhicule.

Les fig. 2 et 3 montrent une réalisation préférée du dispositif 4.

Un support 5, par exemple en tôle pliée sensiblement suivant la forme de la lettre U, est fixé sous le véhicule 1, par exemple au moyen de vis passées dans des trous 6.

Le support 5 est muni, dans sa branche 5a, d'un guide 7 pour une tige 8.

Le support 5 présente, dans sa seconde branche 5b, une lumière 9 présentant au moins deux côtés rectilignes 10 et 10a.

La tige 8 est de section polygonale, par exemple carrée, les arêtes étant avantageusement abattues comme illustré par la fig. 3.

La largeur de la tige 8 correspond à l'espace séparant les côtés rectilignes 10, 10a, de manière que ceux-ci assurent le guidage de la tige par coulissement à frottement doux.

Une extrémité de la tige 8 comporte une butée 11 pour un ressort de compression 12 qui traverse le guide 7 et prend appui par son extrémité libre contre la branche 5b.

L'autre extrémité de la tige 8 est munie d'une poignée d'appui 13 dont l'extrémité 13b est recourbée, et munie d'une butée souple 14 par exemple en polyéthylène.

La partie agrandie A de la fig. 2 montre que la tige 8 présente un segment 15 de section circulaire, dont le diamètre correspond ou est légèrement plus petit que la longueur d'un côté du carré formé par ladite tige 8.

Le segment 15 de section circulaire est formé sur la tige 8, à un emplacement de celle-ci qui correspond à la position de la lumière 9, lorsque ladite tige 8 est tirée dans le sens de la flèche f₁ et que le ressort 12 est comprimé pour que ses spires soient jointives ou pratiquement jointives.

En considérant les fig. 2 et 3, on voit que la poignée 13 peut être pivotée lorsque le segment de section circulaire 15 est amené dans la lumière 9 ; celà permet, par exemple, d'amener la poignée 13 de la position illustrée en 4 à la position illustrée en 4a.

Ensuite, lorsqu'une traction n'est plus exercée sur la tige 8 par l'intermédiaire de la poignée 13, le ressort 12 fait coulisser ladite tige 8 dans le sens contraire pour l'amener en appui contre la porte 3, ou jusqu'au moment où le ressort 12 amène un talon 13a de la poignée 13 contre une patte 16 formant butée, talon que présente le support 5.

La tige 8 est de section carrée. Elle ne peut occuper que des positions décalées de 90° pour pouvoir coulisser dans la lumière 9, et, par conséquent, on est assuré que la poignée 13 demeure dans une position stable angulairement, lorsqu'elle occupe soit la position illustrée en 4, soit la position illustrée en 4a.

Il est avantageux que le ressort 12 soit toujours au moins sous une légère contrainte pour empêcher que la tige 8 et la poignée 13 oscillent longitudinalement lorsque le véhicule roule.

De même, il est avantageux que les extrémitées du ressort 12 soient fixées, d'une part, à la butée 11 et, d'autre part, à la branche 5b, tout en faisant que ledit ressort soit légèrement contraint en torsion, pour éviter également que des vibrations prennent naissance, notamment entre la tige 8 et les côtés de la lumière 9.

Aux fig. 4 à 6, le support 5 comporte deux flasques 17, 18 réunis par une barrette 19 présentant des taraudages pour des vis de pression 20.

Les flasques 17, 18 sont aménagés à leur base de même manière que les branches 5a, 5b du support 5 illustré par la fig. 2 pour recevoir la tige 8 et le ressort 12.

Pour constituer un support rigide, les flasques 17, 18, sont reliés par un tube 21 dans lequel passe la tige 8.

Les fig. 5 et 6 montrent que les flasques sont conformés à la manière d'une presse à serrer en délimitant un logement 22 partiellement fermé par un talon 23.

La fig. 5 montre que des traverses 24, 25, ... etc faisant partie du châssis du véhicule 1 et présentant des formes diverses peuvent être insérées dans le logement 22 de chaque flasque. Le talon 23 assure le centrage des flasques par rapport à la traverse qui bute contre le talon et les vis de pression 20 assurent la fixation lorsqu'elles sont serrées. Oette réalisation évite tout perçage ou soudage des traverses du véhicule et, par conséquent, toute détérioration des matières anti-corrosion qui peuvent les recouvrir.

A la fig. 5, la barrette 19 relie les flasques 17, 18 au-dessus du logement 22 tandis qu'à la fig. 6 la barrette 19 est disposée en dessous du logement 22 pour faciliter le serrage des vis 20 lorsque la traverse à serrer présente une forme complexe.

L'invention n'est pas limitée aux exemples de réalisation, représentés et décrits en détails, car diverses modifications peuvent y être apportées sans sortir du cadre des revendications annexées.

## Revendications

1. Dispositif d'arrêt de porte pour véhicules comportant un support (5) fixé en dessous du véhicule pour le guidage d'une tige (8) formant une poignée munie d'une butée pour prendre appui contre la paroi externe d'une porte (3) lorsque celle-ci est pivotée contre la paroi latérale externe d'un véhicule (1), des moyens de guidage et de maintien étant prévus pour le guidage de la tige (8) et son maintien au moins dans deux positions angulaires décalées l'une de l'autre et des organes élastiques (12) appliquant la poignée (13) contre la porte (3) lorsque ladite poignée (13) occupe l'une des deux positions angulaires, caractérisé en ce que les moyens de guidage et de maintien sont constitués par des côtés rectilignes (10, 10a) d'une lumière (9) de guidage que présente le support (5), côtés rectilignes contre lesquels sont appliqués des côtés d'un polygone que forme en section la tige (8), dont un tronçon (15) présente une section circulaire amenée en coïncidence avec les côtés rectilignes (10, 10a) de la tige (8) pour provoquer le passage de celle-ci de l'une à l'autre de deux positions angulaires.

2. Dispositif d'arrêt de porte pour véhicules selon la revendication 1, caractérisé en ce que la tige (8) est de section carrée, de sorte que la poignée (4) occupe soit une position pour laquelle elle est appliquée contre la porte (3) du véhicule, soit une position pour laquelle elle est décalée de 90° et occupe une position (4a) en dessous du véhicule (1).

3. Dispositif d'arrêt de porte pour véhicules selon l'une des revendications 1 ou 2, caractérisé en ce que la tige (8) porte un ressort de compression (12), constituant lesdits organes élastiques et qui est comprimé entre une butée (11) et une partie du support (5), de sorte que le ressort tend à faire coulisser la tige (8) dans le sens pour lequel la poignée (13) est appliquée contre la porte (3) ou contre une patte (16) du support (5).

4. Dispositif d'arrêt de porte pour véhicules selon l'une des revendications 1 à 3, caractérisé en ce que le tronçon de section circulaire (15) de la tige (8) est prévu à un emplacement de celle-ci pour lequel le ressort (12) est à spires jointives ou sensiblement jointives, lorsque ledit tronçon de section circulaire (15) coïncide avec la lumière (9) du support (5).

5. Dispositif d'arrêt de porte pour véhicules selon la revendication 3 et l'une des autres revendications précédentes prise en combinaison avec celle-ci, caractérisé en ce que le ressort de compression (12) est toujours maintenu sous contrainte.

6. Dispositif d'arrêt de porte pour véhicules selon la revendication 3 et l'une des autres revendications précédentes prise en combinaison avec celle-ci, caractérisé en ce que le ressort de compression (12) est fixé, d'une part, A la butée (11) contre laquelle il appuie et, d'autre part, au support (5) et subit une contrainte de torsion.

7. Dispositif d'arrêt de porte pour véhicules selon l'une des revendications 1 à 6, caractérisé en ce que la poignée (13) est repliée à son extrémité libre et est munie d'une butée souple (14) pour prendre appui contre la porte (3).

8. Dispositif d'arrêt de porte pour véhicules selon l'une des revendications 1 à 7, caractérisé en ce que le support (5) est constitué par des flasques (17, 18) en forme de presse qui sont reliés entre eux par une barrette (19) présentant des taraudages pour des vis (20) de serrage d'une partie d'une traverse (24, 25...) faisant partie du véhicule (1) et qui est engagée dans un logement (22) desdits flasques.

9. Dispositif d'arrêt de porte pour véhicules selon la revendication 8 et l'une des autres revendications précédentes prise en combinaison avec celle-ci, caractérisé en ce que les flasques (17, 18) délimitent chacun un talon (23) à l'entrée du logement (22) pour leur centrage sur la traverse (24, 25...) de forme quelconque.

10. Dispositif d'arrêt de porte pour véhicules selon les revendications 3 et 8 et l'une des autres revendications précédentes prise en combinaison avec celles-ci, caractérisé par un tube (21) reliant les flasques (17, 18) et qui est traversé par la tige (8) et le ressort de compression (12).

## Claims

1. Vehicle door stop device, comprising a support (5) secured beneath the vehicle for guiding a rod (8) that forms a handle provided with an abutment for bearing against the outer wall of a door (3) when the same is pivoted against the outer side wall of a vehicle (1), guiding and maintaining means being provided for the guiding of the rod (8) and its maintaining in at least two angular positions shifted one from the other and resilient members (12) applying the handle against the door (3) when said handle (13) is in one of the two angular positions, characterized in that the guiding and maintaining means are formed by rectilinear sides (10, 10a) of a guiding aperture (9) in the support (5), rectilinear sides against which are applied the sides of a polygon formed by a cross section of the rod (8), a portion (15) of which having a circular cross-section brought in coincidence with the rectilinear sides (10, 10a) of the rod (8) for causing passing of the same from one to the other of two angular positions.

2. Vehicle door stop device, according to claim 1, characterized in that the rod (8) has a square cross-section, whereby the handle (4) is either in a position for which it is applied against the vehicle door (3), or in a position for which it is shifted by 90° and is in a position (4) beneath the vehicle (1).

3. Vehicle door stop device, according to one of claims 1 or 2, characterized in that the rod (8) carries a compression spring (12), forming said resilient members and which is compressed between an abutment (11) and a part of the support (5), whereby the spring has a tendency to slide the rod (8) in the direction for which the handle (13) is applied against the door (3) or against a lug (16) of the support (5).

4. Vehicle door stop device, according to one of claims 1 to 3, characterized in that the portion (15) having a circular cross section, of the rod (8), is provided at a place of the same for which the spring (12) has adjacent or substantially adjacent turns when said portion (15) having a circular cross section coincides with the aperture (9) of the support (5).

5. Vehicle door stop device, according to claim 3 and one of the other preceding claims taken in combination therewith, characterized in that the compression spring (12) is always maintained under stress.

6. Vehicle door stop device, according to claim 3 and one of the other preceding claims taken in combination therewith, characterized in that the compression spring (12) is fixed, on the one hand, to the abutment (11) against which it bears and, on the other hand, to the support (5) and is subjected to a twisting stress.

7. Vehicle door stop device, according to one of claims 1 to 6, characterized in that the handle (13) is bent at its free end, and is provided with flexible abutment (14) for bearing against the door (3).

8. Vehicle door stop device, according to one of claims 1 to 7, characterized in that the support (5) is formed by press forming flanges (17, 18) which are connected together by a small bar (19) having inner threadings for screws (20) for the tightening of a portion of a cross member (24, 25, ...) that is part of the vehicle (1) and which is engaged in a recess (22) of said flanges.

9. Vehicle door stop device, according to claim 8 and one of the other preceding claims taken in combination therewith, characterized in that the flanges (17, 18) each form a heel (23) at entrance of the recess (22) for the centering thereof on the cross member (24, 25, ...) of any shape.

10. Vehicle door stop device, according to claims 3 and 8 and one of the other preceding claims taken in combination therewith, characterized by a pipe (21) connecting the flanges (17, 18) and which is crossed through by the rod (8) and compression spring (12).

## Patentansprüche

1. Türfeststellmechanismus für Fahrzeuge, bestehend aus einer unter dem Fahrzeug befestigten Halterung (5) zur Führung einer Stange (8), die einen Hebel mit einem Block bildet, der gegen die Außenfläche einer Tür (3) drückt, wenn diese gegen die Seitenfläche eines Fahrzeugs (1) geschwenkt ist, wobei Führungen und Halterungen, um die Stange (8) zu führen und in mindestens zwei gegeneinander versetzten Winkelstellungen zu sichern und elastische Vorrichtungen (12), die den Hebel (13) gegen die Tür (3) drücken, wenn sich der besagte Hebel (13) in einer der beiden Winkelstellungen befindet, vorgesehen sind.
Die Vorrichtungen zum Führen und Sichern bestehen aus den geraden Seiten (10, 10a) einer Führungsöffnung (9), die sich in der Halterung (5) befindet. An diesen geraden Seiten liegen die Seiten eines Vielecks an, das vom Querschnitt der Stange (8) gebildet wird. Die Stange hat einen Abschnitt (15) mit kreisförmigem Querschnitt, der eine Drehung der Stange (8) zusammen mit den geraden Seiten (10, 10a) der Stange (8) und somit einen Wechsel von einer Winkelposition zur anderen ermöglicht.

2. Türfeststellmechanismus für Fahrzeuge nach dem Anspruch 1, gekennzeichnet dadurch, daß die Stange (8) einen rechteckigen Querschnitt hat, so daß der Hebel (4) entweder eine Position einnimmt, in der er gegen die Tür des Fahrzeugs (3) drückt, oder eine Position, in der er um 90° gedreht ist, und sich unterhalb des Fahrzeugs (1) befindet (4a).

3. Türfeststellmechanismus für Fahrzeuge nach einem der Ansprüche 1 oder 2 , gekennzeichnet dadurch, daß die Stange (8) mit einer Druckfeder (12) vesehen ist, die aus besagten elastischen Elementen besteht, und zwischen einem Anschlag (11) und einem Schenkel der Halterung (5) so eingespannt ist, daß die Feder die Stange (8) in eine Richtung bewegt, so daß der Hebel (13) gegen die Tür (3) oder gegen eine Lasche (16) der Halterung (5) gedrückt wird.

4. Türfeststellmechanismus für Fahrzeuge nach einem der Ansprüche 1 bis 3 , gekennzeichnet dadurch, daß der Abschnitt mit kreisförmigem Querschnitt (15) der Stange (8) so angeordnet ist, daß die Feder (12) zusammengedrückt oder fast zusammengedrückt ist, wenn sich der besagte Abschnitt mit kreisförmigem Querschnitt (15) in der Öffnung (9) der Halterung (5) befindet.

5. Türfeststellmechanismus für Fahrzeuge nach Anspruch 3 und einem der vorhergehenden Ansprüche, in Kombination mit diesem verwendet, gekennzeichnet dadurch, daß die Druckfeder (12) immer unter Spannung steht.

6. Türfeststellmechanismus für Fahrzeuge nach Anspruch 3 und einem der vorhergehenden Ansprüche, in Kombination mit diesem verwendet, gekennzeichnet dadurch, daß die Druckfeder (12) auf der einen Seite am Anschlag (11) befestigt ist, gegen den sie drückt, und auf der anderen Seite an der Halterung (5), so daß sie unter Drehspannung steht.

7. Türfeststellmechanismus für Fahrzeuge nach einem der Ansprüche 1 bis 6, gekennzeichnet dadurch, daß der Hebel (13) an seinem freien Ende gebogen und mit einem elastischen Block (14) versehen ist, der gegen die Tür (3) drückt.

8. Türfeststellmechanismus für Fahrzeuge nach einem der Ansprüche 1 bis 6, gekennzeichnet dadurch, daß die Halterung (5) aus Flanschen (17, 18) in Form einer Zwinge besteht, die durch einen Steg (19) verbunden sind, der mit Bohrungen für die Klemmschrauben (20) für eine Traverse (24,25,...) versehen ist, die Teil des Fahrzeugs (1) ist und in einen Zwischenraum (22) zwischen den besagten Flanschen greift.

9. Türfeststellmechanismus für Fahrzeuge nach Anspruch 8 und einem der vorhergehenden Ansprüche, in Kombination mit diesem verwendet, gekennzeichnet dadurch, daß die Flansche (17, 18) am Eintritt des Zwischenraums (22) mit einem Steg (23) versehen sind, damit eine Zentrierung auf unterschiedlich geformten Traversen (24, 25...) möglich ist.

10. Türfeststellmechanismus für Fahrzeuge nach den Ansprüchen 3 und 8 und einem der vorhergehenden Ansprüche, in Kombination mit diesen verwendet, gekennzeichnet dadurch, daß die Flansche (17, 18) durch ein Rohr (21) verbunden sind, durch das die Stange (8) und die Druckfeder (12) geführt werden.
